# EUROPÄISCHE PATENTSCHRIFT

(11) **EP 0 822 614 B1**
(45) Veröffentlichungstag und Bekanntmachung des Hinweises auf die Patenterteilung: **06.05.1998**
(21) Anmeldenummer: 96112225.6
(22) Anmeldetag: 29.07.1996
(51) Int. Cl.: H01R 11/28

(54) **Kabelverbinder, insbesondere für Polanschlüsse oder Zellenverbinderkabel**
Cable connector especially for pole connections and intercell connection cables
Connecteur de câble, en particulier pour des connexions polaires ou des câbles de connexions intercellulaires

(43) Veröffentlichungstag der Anmeldung: 04.02.1998
(73) Patentinhaber: Techmo S.A., 02700 Tergnier (FR)
(72) Erfinder: Weis, Jean, Bernard, 02590 Roupy (FR)
(74) Vertreter: Castell, Klaus, Dr.-Ing.

(56) Entgegenhaltungen:
- WO-A-95/10857
- DE-U- 8 520 278

## Beschreibung

Die Erfindung betrifft einen Kabelverbinder, insbesondere für Polanschlüsse oder Zellenverbinderkabel, mit einer Klemmfahne zur Befestigung des Kabelverbinders mittels einer Schraube an einem elektrischen Leiter, wobei die Klemmfahne eine Umhüllung aus Isoliermaterial aufweist und die Umhüllung auf der dem elektrischen Leiter gegenüberliegenden Seite der Klemmfahne eine Öffnung zum Einführen der Schraube aufweist.

Ein derartiger Kabelverbinder ist aus der WO-A-9510857 bekannt. Bei diesem gattungsgemäßen Kabelverbinder wird beim Festziehen der Schraube ein Bereich des Isoliermaterials unterhalb des Schraubenkopfes komprimiert, um einen festen Sitz der Schraube zu erzielen.

Derartige Kabelverbinder haben jedoch den Nachteil, daß sich die Schraubverbindung bei Vibrationen oder Schwingungen im Bereich der Batterie leicht lösen kann.

Der Erfindung liegt die Aufgabe zugrunde, einen Kabelverbinder herzustellen, der eine sichere Befestigung des Kabelverbinders am elektrischen Leiter gewährleistet und ein einfaches Einschrauben der Schraube erlaubt.

Diese Aufgabe wird dadurch gelöst, daß die Umhüllung elastisch ist und die Öffnung einen Umfangsbereich aufweist, der kleiner ausgebildet ist als der Durchmesser des Schraubenkopfes.

Der erfindungsgemäße Kabelverbinder erlaubt ein einfaches Einführen der Schraube durch die in der Umhüllung vorgesehene Öffnung. Während die Umhüllung für eine ausreichende Isolation sorgt, ist die Schraube leicht in die Klemmfahne einzuführen und mit herkömmlichen Schraubendrehern festzuziehen. Beim Einsetzen des Schraubenkopfes in den Umfangsbereich wird eine feste Anlage der Isolation am Schraubenkopf erzielt. Dies führt zu einem besonders guten Halt der Schraube gegen unbeabsichtigtes, z. B. durch Vibrationen verursachtes Lösen der Schraube.

Vorteilhaft ist es, wenn die Umhüllung eine Klemmfahnenisolation und eine Kappe aufweist, wobei die Kappe über der Öffnung positionierbar ist. Diese Kappe sorgt für eine Isolation des Schraubenkopfes und verschließt die Öffnung, so daß in den Bereich der Öffnung gelangende Flüssigkeit nicht in die Öffnung eindringen kann, sondern von der Kappe abgeleitet wird.

Eine Ausgestaltungsform der Erfindung sieht vor, daß die Kappe und die Klemmfahnenisolation mittels einer Rasteinrichtung miteinander verbindbar sind. Diese Rasteinrichtung erlaubt es, die Kappe einfach auf die Klemmfahnenisolation aufzudrücken, wobei die Kappe bei Erreichen der richtigen Position einrastet und festsitzt.

Um ein Verlieren der Kappe zu vermeiden, wird vorgeschlagen, die Kappe und die Klemmfahnenisolation über ein flexibles Verbindungsstück miteinander zu verbinden. Hierbei können Kappe, Klemmfahnenisolation und Verbindungsstück auch einstückig ausgeführt sein.

Vorteilhaft ist es, wenn die Kappe eine Öffnung zum Einführen der Spitze eines Prüfgerätes aufweist. Eine derartige Öffnung ist so klein ausgeführt, daß ein Eindringen von Flüssigkeit unterbleibt und andererseits die Spitze eines elektrischen Prüfgeräts einführbar ist, um ohne Entfernung der Kappe an der Schraube den elektrischen Zustand des elektrischen Leiters zu prüfen.

Eine bevorzugte Ausführungsform der Kappe sieht vor, daß sie ein vorstehendes Element aufweist, das beim Aufsetzen der Kappe am Kopf der Schraube anliegt. Dieses vorstehende Element greift vorzugsweise in den Hohlraum von Innensechskantschrauben ein und verhindert ein Eindringen von Flüssigkeit in diesen Hohlraum. Außerdem kann das vorstehende Element bei einer entsprechenden Ausbildung der Kappe ein Lösen der Schraube verhindern.

Ein guter Sitz des Kabelverbinders auf dem elektrischen Leiter wird dadurch unterstützt, daß die Umhüllung auf der Seite des elektrischen Leiters eine Anlagefläche zur Anlage am elektrischen Leiter aufweist. Diese Anlagefläche ist so ausgebildet, daß die Isolation auf dem elektrischen Leiter aufliegt. Dadurch wird ein Zutritt von Flüssigkeit oder Schmutz auf der Seite des elektrischen Leiters zur Klemmfahne verhindert.

Ein Ausführungsbeispiel der Erfindung ist in der Zeichnung dargestellt und wird im folgenden näher beschrieben.

Es zeigt
- Figur 1: einen Schnitt durch den Kabelverbinder und
- Figur 2: eine Draufsicht auf den Kabelverbinder

Der in den Figuren 1 und 2 dargestellte Kabelverbinder 1 ist auf einen elektrischen Leiter 2, der im vorliegenden Fall der Polanschluß einer Traktionsbatterie ist, die einer stationären Batterie aufgesetzt. Der Kabelverbinder 1 besteht aus einer Klemmfahne 3, an der ein Kupferkabel 4 befestigt ist. Dieses Kupferkabel weist eine Isolation 5 auf, im Bereich der Klemmfahne 3 von einer Umhüllung 6 aus Isoliermaterial umgeben ist. Die Umhüllung 6 umgibt die gesamte Klemmfahne mit Ausnahme einer Öffnung 7 auf der dem elektrischen Leiter 2 gegenüberliegenden Seite der Klemmfahne 3 und einer Aussparung 8 auf der Seite des elektrischen Leiters 2.

Die Öffnung 7 hat einen so großen Durchmesser, daß der Kopf 10 einer Schraube 9 in die Öffnung einsetzbar ist, während der Schaft 11 der Schraube 9 durch eine Bohrung 12 in der Klemmfahne 3 in eine Gewindebohrung 13 im elektrischen Leiter 2 führt. Die Öffnung 7 hat einen Umfangsbereich 14, in dem der Durchmesser der Öffnung 7 kleiner ist als der Durchmesser des Schraubenkopfes 10. Da das Isoliermaterial der Umhüllung 6 jedoch verformbar ist, paßt der Schraubenkopf 10 in die Öffnung 7 und es entsteht eine Abdichtung zwischen der Umhüllung 6 und dem Schraubenkopf 10 im Umfangsbereich 14.

Die Aussparung 8 auf der zum elektrischen Leiter 2 zeigenden Seite der Klemmfahne 3 ist in der Umhüllung 6 so ausgebildet, daß der elektrische Leiter 2 in die Umhüllung hinein ragen kann, um direkt an der Klemmfahne 3 anzuliegen. Auf der Seite des elektrischen Leiters bildet ein ringförmiger Rand der Umhüllung 6 eine Anlagefläche 15 zwischen Umhüllung 6 und Leiter 2, die einen dichten Abschluß zwischen Umhüllung 6 und Leiter 2 bildet.

Die Umhüllung 6 besteht aus einer Klemmfahnenisolation 16 und einer Kappe 17, die über eine Rasteinrichtung 18 miteinander verbunden sind. Diese Rasteinrichtung 18 erlaubt es, die Kappe 17 fest über der Öffnung 7 zu positionieren, damit die Öffnung 7 gegen Schmutz, Säure und eindringendes Wasser geschützt ist. In der Mitte der Innenseite 19 der Kappe 17 ist ein ringförmig vorstehendes Element 20 angeordnet, das beim Aufsetzen der Kappe 17 in den Innensechskant des Kopfes 10 der Schraube 9 eingreift. Darüberhinaus ist in der Kappe 17 eine Prüföffnung 21 vorgesehen, die so angeordnet ist, daß die Spitze eines Prüfgerätes durch die Prüföffnung 21 bis zum Kopf 10 der Schraube 9 geführt werden kann.

Beim Montieren des Kabelverbinders 1 wird der Kabelverbinder 1 mit der Anlagefläche 15 auf einen Absatz des elektrischen Leiters 2 aufgesetzt, wobei ein unisolierter Teil der Klemmfahne 3 im Bereich der Ausnehmung 8 auf dem elektrischen Leiter 2 aufliegt.

Anschließend wird eine Schraube 9 durch die Öffnung 7 in der Umhüllung 6 und die Bohrung 12 in der Klemmfahne 3 in ein Innengewinde im elektrischen Leiter 2 eingeschraubt. Dabei kann der Schraubendreher direkt am Kopf 10 der Schraube 9 angreifen.

Da das Isoliermaterial der Umhüllung 6 elastisch ist, verformt sich das Isoliermaterial im Umfangsbereich 14 und im Bereich der Anlagefläche 15, sodaß auf beiden Seiten der Klemmfahne 3 eine Dichtfläche entsteht.

Abschließend wird die Kappe 17 so über die Klemmfahnenisolation 16 gestülpt, daß die Öffnung 7 abgedichtet wird. Die Kappe 17 wird mittels der Rasteinrichtung 18 an der Klemmfahnenisolation 16 gehalten und das vorstehende Element 20 auf der Innenseite 19 der Kappe 17 hält die Schraube 9, um ein unbeabsichtigtes Lösen der Schraube 9 zu verhindern.

## Patentansprüche

1. Kabelverbinder (1), insbesondere für Polanschlüsse oder Zellenverbinderkabel mit einer Klemmfahne (3) zur Befestigung des Kabelverbinders (1) mit einer Schraube (9) an einem elektrischen Leiter (2), wobei die Klemmfahne (3) eine Umhüllung (6) aus Isoliermaterial aufweist und die Umhüllung(6) auf der dem elektrischen Leiter (2) gegenüberliegenden Seite der Klemmfahne (3) eine Öffnung (7) zum Einführen des Kopfes der Schraube (9) aufweist, dadurch gekennzeichnet, daß die Umhüllung (6) elastisch ist und die Öffnung (7) einen Umfangsbereich aufweist, der kleiner ausgebildet ist als der Durchmesser des Schraubenkopfes.

2. Kabelverbinder nach Anspruch 1, dadurch gekennzeichnet, daß die Umhüllung (6) eine Klemmfahnenisolation (16) und eine Kappe (17) aufweist, wobei die Kappe (17) über der Öffnung (7) positionierbar ist.

3. Kabelverbinder nach Anspruch 2, dadurch gekennzeichnet, daß die Kappe (17) und die Klemmfahnenisolation (16) mittels einer Rasteinrichtung (18) miteinander verbindbar sind.

4. Kabelverbinder nach einem der Ansprüche 2 bis 3, dadurch gekennzeichnet, daß die Kappe (17) und die Klemmfahnenisolation(16) über ein flexibles Verbindungsstück miteinander verbunden sind.

5. Kabelverbinder nach einem der Ansprüche 2 bis 4, dadurch gekennzeichnet, daß die Kappe (17) eine Prüföffnung (21) zum Einführen der Spitze eines Prüfgerätes aufweist.

6. Kabelverbinder nach einem der Ansprüche 2 bis 5, dadurch gekennzeichnet, daß die Kappe (17) ein vorstehendes Element (20) aufweist, das beim Aufsetzen der Kappe (17) am Kopf (10) der Schraube (9) anliegt.

7. Kabelverbinder nach einem der vorhergehnden Ansprüche, dadurch gekennzeichnet, daß die Umhüllung (6) auf der Seite des elektrischen Leiters (2) eine Anlagefläche (15) zur Anlage am elektrischen Leiter (2) aufweist.

## Claims

1. A cable connector (1), especially for pole connections or intercell connector cables with a clamping lug (3) for attaching the cable connector (1) with a screw (9) to an electric conductor (2), where the clamping lug (3) has a sheathing (6) of insulation material, and the sheathing (6) has an orifice (7) on the side of the clamping lug (3) opposite the electric conductor (2) for inserting the head of the screw (9), characterized in that the sheathing (6) is elastic, and the orifice (7) has a circumferential area that is smaller than the diameter of the screw head.

2. A cable connector according to claim 1, characterized in that the sheathing (6) has a clamping lug insulation (16) and a cap (17), where the cap (17) can be positioned over the orifice (7).

3. A cable connector according to claim 2, characterized in that the cap (17) and the clamping lug insulation (16) can be connected to one another by a latching mechanism (18).

4. A cable connector according to claims 2 through 3, characterized in that the cap (17) and the clamping lug insulation (16) are connected to one another by a flexible connecting piece.

5. A cable connector according to one of claims 2 through 4, characterized in that the cap (17) has a test orifice (21) for inserting the tip of a test apparatus.

6. A cable connector according to one of claims 2 through 5, characterized in that the cap (17) has a projecting element (20) that is in contact with the head (10) of the screw (9) when the cap (17) is placed on it.

7. A cable connector according to one of the preceding claims, characterized in that the sheathing (6) has a contact surface (15) for coming in contact with the electric conductor (2) on the side of the electric conductor (2).

## Revendications

1. Connecteur de câble (1), en particulier pour connexions polaires ou câbles de connexions intercellulaires, comprenant un flan de serrage (3) pour fixer le connecteur de câble (1) à un conducteur électrique (2), avec une vis (9), le flan de serrage (3) présentant une gaine (6) en matériau isolant, et cette gaine (6) présentant, sur la face du flan de serrage (3) orientée à l'opposé du conducteur électrique (2), un orifice (7) permettant l'introduction de la tête de la vis (9), caractérisé en ce que la gaine (6) est élastique et en ce que l'orifice (7) présente une zone périphérique qui est plus petite que le diamètre de la tête de la vis.

2. Connecteur de câble selon la revendication 1, caractérisé en ce que la gaine (6) présente un dispositif d'isolement (16) pour le flan de serrage, et un capuchon (17), ce capuchon (17) pouvant être placé au-dessus de l'orifice (7).

3. Connecteur de câble selon la revendication 2, caractérisé en ce que le capuchon (17) et le dispositif d'isolement (16) du flan de serrage peuvent être raccordés entre eux au moyen d'un système à crans (18).

4. Connecteur de câble selon l'une des revendications 2 à 3, caractérisé en ce que le capuchon (17) et le dispositif d'isolement (16) du flan de serrage sont raccordés entre eux au moyen d'un élément de liaison souple.

5. Connecteur de câble selon l'une des revendications 2 à 4, caractérisé en ce que le capuchon (17) présente un orifice de contrôle (21) permettant d'introduire la pointe d'un testeur.

6. Connecteur de câble selon l'une des revendications 2 à 5, caractérisé en ce que le capuchon (17) présente un élément en saillie (20) qui vient en contact avec la tête (10) de la vis (9) lorsqu'on pose le capuchon (17).

7. Connecteur de câble selon l'une des revendications précédentes, caractérisé en ce que la gaine (6) présente, du côté du conducteur électrique (2), une surface d'appui (15) autorisant son appui sur le conducteur électrique (2).
